# FASCICULE DE BREVET EUROPEEN

(11) **EP 3 544 888 B1**
(45) Date de publication et mention de la délivrance du brevet: **27.04.2022**
(21) Numéro de dépôt: 17835689.5
(22) Date de dépôt: 27.11.2017
(51) Int. Cl.: B63C 9/19, A62B 33/00, B60C 29/00, F17C 7/00

(54) **RECHARGE RAPIDE POUR DISPOSITIF DE GONFLAGE**
SCHNELLE NACHFÜLLUNG FÜR EINE AUFBLASVORRICHTUNG
QUICK REFILL FOR AN INFLATION DEVICE

(30) Priorité: 25.11.2016 FR 1661538
(43) Date de publication de la demande: 02.10.2019
(73) Titulaire: In&Motion, 74960 Annecy (FR)
(72) Inventeur: HONORE, Valentin, 74000 Annecy (FR); THOMAS, Rémi, 74940 Annecy le Vieux (FR); TISSOT, Pierre-François, 78300 Chignin (FR)
(74) Mandataire: Oudin, Stéphane
(86) Numéro de dépôt international: PCT/FR2017/053263
(87) Numéro de publication internationale: WO 2018/096300

(56) Documents cités:
- BE-A- 337 871
- BE-A- 337 871
- GB-A- 1 122 864
- GB-A- 1 122 864
- US-A1- 2009 071 476
- US-A1- 2009 071 476

## Description

### Domaine technique

La présente invention concerne le domaine de la prévention et de la réduction des blessures liées à une chute en général, notamment à la pratique de la moto, du ski ou de l'équitation, et plus particulièrement un dispositif de gonflage avec recharge rapide pour un gilet gonflable de sécurité.

### Technique antérieure

Avec la démocratisation de la pratique de l'équitation et du ski et notamment du ski dit "extrême" tel que le ski hors-piste, on a cherché à mettre au point des systèmes destinés à protéger, lors de chutes, les motards, cavaliers ou skieurs, et plus spécifiquement les parties de leur corps les plus exposées telles que, par exemple, la nuque, le thorax, la colonne vertébrale, l'abdomen et les hanches.

Ainsi, des protections dites "intelligentes" ont été élaborées. Ce type de protections est classiquement constitué d'un gilet gonflable de sécurité d'encombrement très faible et apte à être gonflé très rapidement par un gaz, lors de la chute du porteur, pour éviter à ce dernier de percuter violemment le sol. Le fonctionnement de ce gilet est analogue au fonctionnement des "airbags" installés dans les véhicules.

Ainsi, le gilet gonflable comporte une poche "airbag" étanche apte à être gonflée et étant intégrée dans un textile et répartie autour du corps de l'utilisateur de manière à protéger certaines zones du corps préalablement identifiées, ladite poche pouvant être elle-même intégrée sous forme de doublure d'une veste. Ledit gilet gonflable de sécurité comporte également un dispositif de gonflage relié au deux roues ou cheval par une sangle et apte à permettre la libération d'un gaz, classiquement du dioxyde de carbone CO2, contenu dans une cartouche de gaz liquéfié.

L'un des principaux problèmes rencontrés lors de la mise au point de ces protections actives est de recharger la cartouche de gaz facilement et rapidement afin de rendre le gilet gonflable de sécurité à nouveau opérationnel.

Or, actuellement, après activation et gonflage de la poche "airbag" du gilet gonflable de sécurité, la cartouche de CO2 doit être démontée pour être remplacée pour une nouvelle (pleine). Pour fixer ladite cartouche, on connait les deux modes suivants :
- le vissage : l'ancienne cartouche doit donc être dévissée avant de visser la nouvelle cartouche, ces opérations sont assez longues et fastidieuses (approximativement 40 secondes), ou
- le montage "rapide" obtenu grâce à une bague en forme de baïonnette solidaire de chaque cartouche, le montage est alors plus rapide (environ 3 secondes) mais en cas de vissage approximatif sans aller en butée, le risque d'expulsion de la cartouche lors du gonflage est réel et donc dangereux pour le porteur du gilet gonflable de sécurité.

On connait également des dispositifs de gonflage tels que ceux décrit notamment dans les demandes de brevet BE 337 871, GB 1 122 864 ou encore US 2009/071476, mais ces derniers sont complexes à mettre en œuvre et à recharger, et manquent de fiabilité.

### Exposé de l'invention

Le but de la présente invention est donc de pallier les inconvénients précédemment cités et de présenter un dispositif de gonflage pour gilet gonflable de sécurité fiable, rapidement et facilement rechargeable.

Conformément au premier objet de l'invention, il est donc proposé un dispositif de gonflage rechargeable pour gilet gonflable de sécurité comportant une recharge contenant au moins deux cartouches de gaz pressurisé disposées accolées les unes à côté des autres de manière à former une rangée et un carter de libération comportant au moins un dispositif de percussion permettant, en cas d'activation, de perforer simultanément ou successivement l'extrémité perforbable de chaque cartouche de manière à libérer le gaz qu'elle contient sous forme gazeuse à l'extérieur du dispositif de gonflage au travers d'au moins un orifice aménagé sur le carter de libération, la recharge comprenant des moyens de fixation sur sa face inférieure et des moyens de positionnement prévus pour orienter chaque cartouche de manière à ce que son extrémité perforable soit positionnée selon les trois dimensions du côté desdits organes de fixation, ledit carter de libération comprenant des moyens de fixation complémentaires sur sa face supérieure aptes à coopérer avec lesdits moyens de fixation, ou réciproquement, pour garantir une fixation amovible et étanche au gaz contenu dans lesdites cartouches, de la recharge et du carter de libération entre eux, le dispositif de gonflage étant remarquable en ce que les moyens de fixation de la recharge comportent au moins une rainure dont la section transversale est en forme générale de T ou de L inversé et en ce que les moyens de fixation complémentaires du carter de libération comportent au moins un rail dont la section transversale est en forme générale de T ou de L inversé et homothétique à la section transversale de ladite rainure, les dimensions de la section transversale de chaque rail étant légèrement inférieures à celles de la rainure associée, de sorte à permettre d'insérer chaque rail dans la rainure associée tout en garantissant l'étanchéité entre chaque rail et la rainure associée.

Les moyens de positionnement sont avantageusement un goulot situé dans la partie inférieure de la recharge et apte à recevoir l'extrémité perforable de chaque cartouche.

De manière préférée, le goulot comporte, de l'extérieur vers l'intérieur de la recharge, un orifice dont les dimensions sont très légèrement supérieures à celles de l'extrémité perforable de la cartouche associée, un épaulement s'étendant vers l'extérieur dudit orifice, et un tronc de cône s'étendant dudit épaulement vers l'intérieur de la recharge en s'évasant.

De plus, les moyens de positionnement comportent de préférence au moins un organe d'étanchéité entre chaque extrémité perforable et le goulot associé.

Selon un mode de réalisation préféré, les moyens de fixation de la recharge comportent, d'une part, entre chaque paire de cartouches, une première rainure dont la section transversale est en forme générale de T et, d'autre part, de part et d'autre de la rangée de cartouches, une deuxième rainure dont la section transversale est en forme générale de L inversé et les moyens de fixation complémentaires du carter de libération comportent, d'une part, un premier rail apte à coopérer avec chaque première rainure et dont la section transversale est en forme générale de T et, d'autre part, un deuxième rail apte à coopérer avec chaque deuxième rainure et dont la section transversale est en forme générale de L inversé, les dimensions de la section transversale de chacun des premiers et deuxièmes rails étant légèrement inférieures à celles de la première ou deuxième rainure associée, de sorte à permettre d'insérer chacun des premiers et deuxièmes rails dans la première ou deuxième rainure associée tout en garantissant l'étanchéité entre chaque rail et la rainure associée.

Les moyens de fixation complémentaires comportent avantageusement au moins un pion de verrouillage escamotable pour interdire tout désassemblage involontaire de la recharge et du carter de libération, lorsque les moyens de fixation complémentaires sont insérés dans les moyens de fixation.

Chaque pion de verrouillage comporte de préférence une tige apte à coulisser le long de son axe longitudinal à l'intérieur dans un orifice aménagé dans la partie supérieure du carter de libération, sous l'action d'un organe de poussée disposé à l'intérieur dudit orifice, ledit organe de poussée tendant à pousser la tige vers l'extérieur du carter de libération de sorte à l'engager dans un orifice aménagé dans la face inférieure de la recharge.

### Description sommaire des figures

D'autres avantages et caractéristiques ressortiront mieux de la description qui va suivre, d'un exemple particulier de réalisation, donné à titre d'exemple non limitatif, d'un dispositif de gonflage rechargeable pour gilet gonflable de sécurité conforme à l'invention, en référence aux figures annexées sur lesquelles :
- la figure 1 est une vue de face extérieure d'un dispositif de gonflage selon l'invention ;
- la figure 2 est une vue de coupe frontale partielle du dispositif de gonflage de la figure 1 ;
- la figure 3 est une vue éclatée du dispositif de gonflage de la figure 2.

### Meilleure manière de réaliser l'invention technique

En référence aux figures 1 à 3, on a représenté le dispositif de gonflage 1 rechargeable selon l'invention pour un gilet gonflable de sécurité, non représenté sur les figures. Ledit dispositif de gonflage 1 comporte une recharge 2 contenant au moins deux, de préférence quatre, cartouches 3 de gaz pressurisé, classiquement du dioxyde de carbone, disposées accolées les unes à côté des autres de manière à former une rangée et un carter de libération 4 permettant, en cas d'activation, c'est-à-dire dans l'exemple décrit en cas de chute du porteur du gilet gonflable de sécurité, de perforer simultanément ou successivement chacune desdites cartouches 3 de manière à libérer le gaz qu'elles contiennent sous forme gazeuse à l'intérieur du gilet gonflable de sécurité afin d'assurer son déploiement.

Ladite recharge 2 est un carter en forme générale de parallélépipède aplati creux comprenant des moyens de fixation 5, avantageusement sur sa face inférieure 21, et des moyens de positionnement prévus pour orienter les cartouches 3 de gaz de manière à ce que leur extrémité perforable 31 soit positionnée selon les trois dimensions du côté desdits organes de fixation 5.

Lesdits moyens de positionnement sont avantageusement un goulot 22 situé dans la partie inférieure 21 de la recharge 2 et apte à recevoir l'extrémité perforable 31 de chaque cartouche 3, afin de garantir le bon positionnement de chaque cartouche 3 à l'intérieur de la recharge 2.

Ledit goulot 22 comporte, de l'extérieur vers l'intérieur de la recharge 2, un orifice 23 dont les dimensions sont très légèrement supérieures à celles de l'extrémité perforable 31 de la cartouche 3 associée, un épaulement 24 s'étendant vers l'extérieur dudit orifice 23, et un tronc de cône 25 s'étendant dudit épaulement 24 vers l'intérieur de la recharge 2 en s'évasant.

Ainsi, avec cette configuration, on introduit chaque cartouche 3 en insérant son extrémité perforable 31 dans le tronc de cône 25, puis dans l'orifice 23 jusqu'à ce que la paroi externe de la cartouche 3 vienne en butée sur l'épaulement 24, de manière à garantir le bon positionnement de la cartouche 3 dans les trois dimensions, au moins de son extrémité perforable 31.

On comprend bien que, pour éviter les risques d'éjections des cartouches 3 au cours de leur vidage, ces dernières seront bloquées à l'intérieur de la recharge 3, après leur mise en place comme décrite précédemment, par des organes de maintien, non représentés, tels que par exemple des clips.

De plus, afin de garantir l'étanchéité, les moyens de positionnement comportent au moins un organe d'étanchéité 26 entre chaque extrémité perforable 31 et le goulot 22 associé, ledit organe d'étanchéité 26 étant de manière avantageuse un joint torique disposé au droit de l'épaulement 24 de chaque goulot 22 (Cf. figure 3).

Le carter de libération 4 est en forme générale de parallélépipède aplati creux comprenant des moyens de fixation complémentaires 6, avantageusement sur sa face supérieure 41, étant aptes à coopérer avec les moyens de fixation 5 de la recharge 2, ou réciproquement, pour garantir une fixation amovible et étanche au gaz contenu dans lesdites cartouches 3, de la recharge 2 et du carter de libération 4 entre eux.

Le carter de libération 4 contient en outre au moins un dispositif de percussion 7 associé à chacune des cartouches 3 et apte à perforer la cartouche 3 associée, en cas de chute du porteur du gilet gonflable de sécurité, de manière à libérer le gaz qu'elle contient sous forme gazeuse à l'intérieur dudit gilet gonflable de sécurité afin d'assurer son déploiement. Le carter de libération 4 comprend en outre un orifice 8 au droit de chaque dispositif de percussion 7 mettant en relation l'intérieur dudit carter de libération 4 et l'extérieur du dispositif de gonflage 1 afin de permettre le passage du gaz à l'extérieur du dispositif de gonflage 1, et donc dans l'exemple décrit à l'intérieur dudit gilet gonflable de sécurité.

Un exemple détaillé de réalisation desdits dispositifs de percussion 7 contenus du carter de libération 4 est décrit dans une autre demande de brevet déposée concomitamment au nom de la demanderesse et qui porte spécifiquement sur cet aspect.

Toutefois, la recharge 2 et le carter de libération 4 pourront être légèrement incurvés pour s'adapter à la morphologie du corps humain, sans sortir du cadre de la présente invention.

On désigne ici par inférieur ou supérieur des éléments ou parties d'éléments situés en dessous ou au-dessus lorsque le dispositif de gonflage 1 selon l'invention est utilisé dans des conditions normales, à savoir fixé sur un gilet porté par un individu debout de sorte à avoir la recharge 2 placée au-dessus du carter de libération 4. Ces termes inférieur et supérieur seront à adapter si le dispositif de gonflage 1 est fixé différemment dans des conditions normales.

Par ailleurs, on désigne ici par fixation ou insertion étanche au gaz contenu dans lesdites cartouches 3 une fixation ou insertion permettant d'obtenir pas nécessairement une étanchéité absolue difficilement réalisable, mais une étanchéité suffisante pour garantir que le gaz libéré des cartouches 3 va se répandre dans le gilet de sécurité associé au travers l'orifice 8 du carter de libération 4, en quantité suffisante pour assurer son gonflage complet et non à l'extérieur du dispositif de gonflage 1 selon l'invention.

En référence aux figures 2 et 3, les moyens de fixation 5 de la recharge 2 comportent au moins une rainure 51,52 dont la section transversale est en forme générale de T ou de L inversé.

De même, les moyens de fixation complémentaires 6 du carter de libération 4 comportent au moins un rail 61,62 dont la section transversale est en forme générale de T ou de L inversé et homothétique à la section transversale de la rainure 51,52 des moyens de fixation 5 de la recharge 2. Toutefois, les dimensions de la section transversale de chaque rail 61,62 sont légèrement inférieures à celles de la rainure 51,52 associée, de sorte à permettre d'insérer chaque rail 61,62 dans la rainure 51,52 associée tout en garantissant l'étanchéité entre chaque rail 61,62 et la rainure 51,52 associée.

Selon un mode de réalisation préféré, les moyens de fixation 5 de la recharge 2 comportent, d'une part, entre chaque paire de cartouches 3, donc entre chaque goulot 22, une rainure 51, alors nommée première, dont la section transversale est en forme générale de T et, d'autre part, de part et d'autre de la rangée de cartouches 3, une rainure 52, alors nommée deuxième, dont la section transversale est en forme générale de L inversé. Les moyens de fixation complémentaires 6 du carter de libération 4 comportent alors, d'une part, un rail 61, alors nommé premier, apte à coopérer avec chaque première rainure 51, dont la section transversale est en forme générale de T et, d'autre part, un rail 62, alors nommé deuxième, apte à coopérer avec chaque deuxième rainure 52, dont la section transversale est en forme générale de L inversé.

On comprend bien que la multiplication des ensembles rail 61,62 - rainure 51,52 permet de garantir le maintien en place de l'ensemble recharge 2 - carter de libération 4 et d'éviter toute éjection de la recharge 2 lors du vidage des cartouches 3.

Toutefois, selon un mode de réalisation extrême, l'ensemble recharge 2 - carter de libération 4 pourra n'être assemblé que par les deuxièmes rainures 52 et les deuxièmes rails 62 ou par un seul ensemble première rainure 51 - premier rails 61, sans sortir du cadre de la présente invention.

Les moyens de fixation complémentaires 6 du carter de libération 4 comportent en outre, au moins un pion de verrouillage 63 escamotable pour interdire tout désassemblage involontaire de la recharge 2 et du carter de libération 4, lorsque les moyens de fixation complémentaires 6 sont insérés dans les moyens de fixation 5.

Ledit pion de verrouillage 63 comporte une tige 64 apte à coulisser le long de son axe longitudinal à l'intérieur dans un orifice 65 aménagé dans la partie supérieure 41 du carter de libération 4 sous l'action d'un organe de poussée 66 disposé à l'intérieur dudit orifice 65, ledit organe de poussée 66 étant avantageusement un ressort hélicoïdal tendant à pousser la tige 64 vers l'extérieur du carter de libération 4. La tige 64 est apte à être engagée dans un orifice 53 aménagé dans la face inférieure 21 de la recharge 2, lorsque la recharge 2 est assemblée sur le carter de libération 4, les moyens de fixation complémentaires 6 insérés dans les moyens de fixation 5.

Selon un mode de réalisation préféré, les moyens de fixation complémentaires 6 du carter de libération 4 comportent un pion de verrouillage 63 à chacune de ses extrémités longitudinales.

Enfin, les moyens de fixation complémentaires 6 du carter de libération 4 comportent un organe de manœuvre 67 mobile associé à chaque pion de verrouillage 63 pour permettre de désengager ce dernier de l'orifice 53 associé et de désassembler la recharge 2 et le carter de libération 4, en vue par exemple de remplacer ladite recharge 2 en vue de rendre le dispositif de gonflage 1 à nouveau opérationnel.

Ainsi, avec cette configuration, on comprend qu'il est particulièrement rapide et simple de rendre le dispositif de gonflage 1 opérationnel. En effet, il suffit de prendre une recharge 2 avec des cartouches 3 pleines de gaz et de l'assembler sur le carter de libération 4 en insérant ses moyens de fixation 5 sur les moyens de fixation complémentaires 6 du carter de libération 4 jusqu'à l'encliquetage, c'est-à-dire jusqu'à ce que la tige 64 de chaque pion de verrouillage 63 s'engage dans l'orifice 53 de la recharge 2 associé.

De même, pour retirer une recharge 2 usagée, il faut désengager la tige 64 de chaque pion de verrouillage 63 de l'orifice 53 de la recharge 2 associée et de la désassembler du carter de libération 4 en la faisant coulisser le long des rails 61,62.

Enfin, on comprend bien que, selon une mode de réalisation "extrême", les moyens de fixation 5 de la recharge 2 pourront comporter au moins un rail dont la section transversale est en forme générale de T ou de L inversé et les moyens de fixation complémentaires 6 du carter de libération 4 pourront comporter au moins une rainure dont la section transversale est en forme générale de T ou de L, sans sortir du cadre de la présente invention.

De même, la recharge 2 pourra ne comporter qu'une seule cartouche 3 sans sortir du cadre de la présente invention.

### Possibilité d'application industrielle

On comprend bien que le dispositif de gonflage 1 rechargeable selon l'invention est de préférence utilisé pour le déploiement d'un gilet gonflable de sécurité en cas de chute d'un motard ou cavalier. Toutefois, il est évident que le dispositif de gonflage 1 conforme à l'invention peut être adapté et utilisé pour libérer du gaz à d'autres fins telles que par exemple la protection incendie.

Enfin, il va de soi que les exemples de dispositif de gonflage 1 conformes à l'invention qui viennent d'être décrits ne sont que des illustrations particulières, en aucun cas limitatives de l'invention.

## Revendications

1. - Dispositif de gonflage (1) rechargeable pour gilet gonflable de sécurité comportant une recharge (2) contenant au moins deux cartouches (3) de gaz pressurisé disposées accolées les unes à côté des autres de manière à former une rangée et un carter de libération (4) comportant au moins un dispositif de percussion (7) permettant, en cas d'activation, de perforer simultanément ou successivement l'extrémité perforbable (31) de chaque cartouche (3) de manière à libérer le gaz qu'elle contient sous forme gazeuse à l'extérieur du dispositif de gonflage (1) au travers d'au moins un orifice (8) aménagé sur le carter de libération (4), la recharge (2) comprenant des moyens de fixation (5) sur sa face inférieure (21) et des moyens de positionnement prévus pour orienter chaque cartouche (3) de manière à ce que son extrémité perforable (31) soit positionnée selon les trois dimensions du côté desdits organes de fixation (5), ledit carter de libération (4) comprenant des moyens de fixation complémentaires (6) sur sa face supérieure (41) aptes à coopérer avec lesdits moyens de fixation (5), ou réciproquement, pour garantir une fixation amovible et étanche au gaz contenu dans lesdites cartouches (3), de la recharge (2) et du carter de libération (4) entre eux, le dispositif de gonflage (1) étant **caractérisé en ce que** les moyens de fixation (5) de la recharge (2) comportent au moins une rainure (51,52) dont la section transversale est en forme générale de T ou de L inversé et **en ce que** les moyens de fixation complémentaires (6) du carter de libération (4) comportent au moins un rail (61,62) dont la section transversale est en forme générale de T ou de L inversé et homothétique à la section transversale de ladite rainure (51,52), les dimensions de la section transversale de chaque rail (61,62) étant légèrement inférieures à celles de la rainure (51,52) associée, de sorte à permettre d'insérer chaque rail (61,62) dans la rainure (51,52) associée tout en garantissant l'étanchéité entre chaque rail (61,62) et la rainure (51,52) associée.

2. - Dispositif de gonflage (1) selon la revendication 1 **caractérisé en ce que** les moyens de positionnement sont un goulot (22) situé dans la partie inférieure (21) de la recharge (2) et apte à recevoir l'extrémité perforable (31) de chaque cartouche (3).

3. - Dispositif de gonflage (1) selon la revendication 2, **caractérisé en ce que** le goulot (22) comporte, de l'extérieur vers l'intérieur de la recharge (2), un orifice (23) dont les dimensions sont très légèrement supérieures à celles de l'extrémité perforable (31) de la cartouche (3) associée, un épaulement (24) s'étendant vers l'extérieur dudit orifice (23), et un tronc de cône (25) s'étendant dudit épaulement (24) vers l'intérieur de la recharge (2) en s'évasant.

4. - Dispositif de gonflage (1) selon l'une quelconque des revendications 2 ou 3 **caractérisé en ce que** les moyens de positionnement comportent au moins un organe d'étanchéité (26) entre chaque extrémité perforable (31) et le goulot (22) associé.

5. - Dispositif de gonflage (1) selon l'une quelconque des revendications 1 à 4, **caractérisé en ce que** les moyens de fixation (5) de la recharge (2) comportent, d'une part, entre chaque paire de cartouches (3), une première rainure (51) dont la section transversale est en forme générale de T et, d'autre part, de part et d'autre de la rangée de cartouches (3), une deuxième rainure (52) dont la section transversale est en forme générale de L inversé et **en ce que** les moyens de fixation complémentaires (6) du carter de libération (4) comportent, d'une part, un premier rail (61) apte à coopérer avec chaque première rainure (51) et dont la section transversale est en forme générale de T et, d'autre part, un deuxième rail (62) apte à coopérer avec chaque deuxième rainure (52) et dont la section transversale est en forme générale de L inversé, les dimensions de la section transversale de chacun des premiers et deuxièmes rails (61,62) étant légèrement inférieures à celles de la première ou deuxième rainure (51,52) associée, de sorte à permettre d'insérer chacun des premiers et deuxièmes rails (61,62) dans la première ou deuxième rainure (51,52) associée tout en garantissant l'étanchéité entre chaque rail (61,62) et la rainure (51,52) associée.

6. - Dispositif de gonflage (1) selon l'une quelconque des revendications 1 à 5, **caractérisé en ce que** les moyens de fixation complémentaires (6) comportent au moins un pion de verrouillage (63) escamotable pour interdire tout désassemblage involontaire de la recharge (2) et du carter de libération (4), lorsque les moyens de fixation complémentaires (6) sont insérés dans les moyens de fixation (5).

7. - Dispositif de gonflage (1) selon la revendication 6, **caractérisé en ce que** chaque pion de verrouillage (63) comporte une tige (64) apte à coulisser le long de son axe longitudinal à l'intérieur dans un orifice (65) aménagé dans la partie supérieure (41) du carter de libération (4), sous l'action d'un organe de poussée (66) disposé à l'intérieur dudit orifice (65), ledit organe de poussée (66) tendant à pousser la tige (64) vers l'extérieur du carter de libération (4) de sorte à engager la tige (64) dans un orifice (53) aménagé dans la face inférieure (21) de la recharge (2).

## Patentansprüche

1. Nachfüllbare Aufblasvorrichtung (1) für eine aufblasbare Sicherheitsweste, umfassend eine Nachfüllung (2), die wenigstens zwei Kartuschen (3) mit druckbeaufschlagtem Gas enthält, die aneinandergefügt nebeneinander angeordnet sind, sodass sie eine Reihe bilden, und ein Freisetzungsgehäuse (4), das wenigstens eine Schlagvorrichtung (7) umfasst, die es ermöglicht, im Fall einer Aktivierung das perforierbare Ende (31) jeder Kartusche (3) gleichzeitig oder hintereinander zu perforieren, um das Gas, das sie enthält, in gasförmiger Form außerhalb der Aufblasvorrichtung (1) durch wenigstens eine Öffnung (8) freizusetzen, die auf dem Freisetzungsgehäuse (4) eingerichtet ist, wobei die Nachfüllung (2) Befestigungsmittel (5) auf ihrer unteren Fläche (21) und Positioniermittel umfasst, die vorgesehen sind, um jede Kartusche (3) so auszurichten, dass ihr perforierbares Ende (31) gemäß den drei Dimensionen auf Seite der Befestigungselemente (5) positioniert ist, wobei das Freisetzungsgehäuse (4) komplementäre Befestigungsmittel (6) auf seiner oberen Fläche (41) umfasst, die geeignet sind, mit den Befestigungsmitteln (5) zusammenzuwirken, oder umgekehrt, um eine abnehmbare und für das Gas, das in den Kartuschen (3) enthalten ist, dichte Befestigung der Nachfüllung (2) und des Freisetzungsgehäuses (4) zueinander zu gewährleisten, wobei die Aufblasvorrichtung (1) **dadurch gekennzeichnet ist, dass** die Befestigungsmittel (5) der Nachfüllung (2) wenigstens eine Nut (51, 52) umfassen, deren Querschnitt die allgemeine Form eines T oder eines umgekehrten L aufweist, und **dadurch, dass** die komplementären Befestigungsmittel (6) des Freisetzungsgehäuses (4) wenigstens eine Schiene (61, 62) umfassen, deren Querschnitt die allgemeine Form eines T oder eines umgekehrten L aufweist und ähnlich dem Querschnitt der Nut (51, 52) ist, wobei die Dimensionen des Querschnitts jeder Schiene (61, 62) leicht kleiner sind als jene der zugehörigen Nut (51, 52), sodass es ermöglicht wird, jede Schiene (61, 62) in die zugehörige Nut (51, 52) einzufügen und dabei gleichzeitig die Dichtheit zwischen jeder Schiene (61, 62) und der zugehörigen Nut (51, 52) zu gewährleisten.

2. Aufblasvorrichtung (1) nach Anspruch 1, **dadurch gekennzeichnet, dass** die Positioniermittel ein Flaschenhals (22) sind, der sich im unteren Teil (21) der Nachfüllung (2) befindet und geeignet ist, das perforierbare Ende (31) jeder Kartusche (3) aufzunehmen.

3. Aufblasvorrichtung (1) nach Anspruch 2, **dadurch gekennzeichnet, dass** der Flaschenhals (22), vom Äußeren zum Inneren der Nachfüllung (2) hin, eine Öffnung (23), deren Dimensionen leicht größer als jene des perforierbaren Endes (31) der zugehörigen Kartusche (3) sind, eine Schulter (24), die sich von der Öffnung (23) nach außen erstreckt, und einen Kegelstumpf (25) umfasst, der sich von der Schulter (24) zum Inneren der Nachfüllung (2) hin erstreckt, indem er sich aufweitet.

4. Aufblasvorrichtung (1) nach einem der Ansprüche 2 oder 3, **dadurch gekennzeichnet, dass** die Positioniermittel wenigstens ein Dichtungselement (26) zwischen jedem perforierbaren Ende (31) und dem zugehörigen Flaschenhals (22) umfassen.

5. Aufblasvorrichtung (1) nach einem der Ansprüche 1 bis 4, **dadurch gekennzeichnet, dass** die Befestigungsmittel (5) der Nachfüllung (2) einerseits zwischen jedem Paar von Kartuschen (3) eine erste Nut (51) umfassen, deren Querschnitt die allgemeine Form eines T aufweist, und andererseits auf jeder Seite der Reihe von Kartuschen (3) eine zweite Nut (52), deren Querschnitt die allgemeine Form eines umgekehrten L aufweist, und **dadurch, dass** die komplementären Befestigungsmittel (6) des Freisetzungsgehäuses (4) einerseits eine erste Schiene (61) umfassen, die geeignet ist, mit jeder ersten Nut (51) zusammenzuwirken und deren Querschnitt die allgemeine Form eines T aufweist, und andererseits eine zweite Schiene (62), die geeignet ist, mit jeder zweiten Nut (52) zusammenzuwirken und deren Querschnitt die allgemeine Form eines umgekehrten L aufweist, wobei die Dimensionen des Querschnitts jeder der ersten und zweiten Schienen (61, 62) leicht kleiner sind als jene der zugehörigen ersten oder zweiten Nut (51, 52), sodass es ermöglicht wird, jede der ersten und zweiten Schienen (61, 62) in die zugehörige erste oder zweite Nut (51, 52) einzufügen und dabei gleichzeitig die Dichtheit zwischen jeder Schiene (61, 62) und der zugehörigen Nut (51, 52) zu gewährleisten.

6. Aufblasvorrichtung (1) nach einem der Ansprüche 1 bis 5, **dadurch gekennzeichnet, dass** die komplementären Befestigungsmittel (6) wenigstens einen einfahrbaren Verriegelungszapfen (63) umfassen, um jedes unabsichtliche Lösen der Nachfüllung (2) und des Freisetzungsgehäuses (4) zu verhindern, wenn die komplementären Befestigungsmittel (6) in den Befestigungsmitteln (5) eingefügt sind.

7. Aufblasvorrichtung (1) nach Anspruch 6, **dadurch gekennzeichnet, dass** jeder Verriegelungszapfen (63) eine Stange (64) umfasst, die geeignet ist, entlang ihrer Längsachse im Inneren einer Öffnung (65), die im oberen Teil (41) des Freisetzungsgehäuses (4) eingerichtet ist, unter der Wirkung eines Schubelements (66) zu gleiten, das innerhalb der Öffnung (65) angeordnet ist, wobei das Schubelement (66) dazu neigt, die Stange (64) zum Äußeren des Freisetzungsgehäuses (4) hin zu schieben, sodass die Stange (64) in eine Öffnung (53) eingreift, die in der unteren Fläche (21) der Nachfüllung (2) eingerichtet ist.

## Claims

1. A refillable inflation device (1) for an inflatable safety vest including a refill (2) containing at least two pressurised gas cartridges (3) disposed side-by-side so as to form a row and a release casing (4) including at least one percussion device (7) allowing, in the event of activation, perforating simultaneously or successively the perforable end (31) of each cartridge (3) so as to release the gas that it contains in the gaseous form out of the inflation device (1) through at least one orifice (8) formed on the release casing (4), the refill (2) comprising fastening means (5) on its lower face (21) and positioning means intended to orient each cartridge (3) so that its perforable end (31) is positioned according to the three dimensions on the side of said fastening members (5), said release casing (4) comprising complementary fastening means (6) on its upper face (41) adapted to cooperate with said fastening means (5), or vice versa, to guarantee removable and tight fastening to the gas contained in said cartridges (3), of the refill (2) and of the release casing (4) between them, the inflation device (1) being **characterised in that** the fastening means (5) of the refill (2) include at least one groove (51, 52) whose cross-section has a T or inverted L-like general shape and **in that** the complementary fastening means (6) of the release casing (4) include at least one rail (61, 62) whose cross-section has a T or inverted L-like general shape and homothetic to the cross-section of said groove (51, 52), the dimensions of the cross-section of each rail (61, 62) being slightly smaller than those of the associated groove (51, 52), so as to allow inserting each rail (61, 62) into the associated groove (51, 52) while guaranteeing sealing between each rail (61, 62) and the associated groove (51, 52).

2. The inflation device (1) according to claim 1, **characterised in that** the positioning means are a bottleneck (22) located in the lower portion (21) of the refill (2) and adapted to receive the perforable end (31) of each cartridge (3).

3. The inflation device (1) according to claim 2, **characterised in that** the bottleneck (22) includes, from the outside towards the inside of the refill (2), an orifice (23) whose dimensions are very slightly larger than those of the perforable end (31) of the associated cartridge (3), a shoulder (24) extending outwards from said orifice (23), and a cone frustum (25) extending from said shoulder (24) towards the inside of the refill (2) while flaring.

4. The inflation device (1) according to any one of claims 2 or 3, **characterised in that** the positioning means include at least one sealing member (26) between each perforable end (31) and the associated bottleneck (22) .

5. The inflation device (1) according to any one of claims 1 to 4, **characterised in that** the fastening means (5) of the refill (2) include, on the one hand, between each pair of cartridges (3), a first groove (51) whose cross-section has a T-like general shape and, on the other hand, on either side of the row of cartridges (3), a second groove (52) whose cross-section has an inversed L-like general shape and **in that** the complementary fastening means (6) of the release casing (4) include, on the one hand, a first rail (61) adapted to cooperate with each first groove (51) and whose cross-section has a T-like general shape and, on the other hand, a second rail (62) adapted to cooperate with each second groove (52) and whose cross-section has an inversed L-like general shape, the dimensions of the cross-section of each of the first and second rails (61, 62) being slightly smaller than those of the associated first or second groove (51, 52), so as to allow inserting each of the first and second rails (61, 62) into the associated first or second groove (51, 52) while guaranteeing sealing between each rail (61, 62) and the associated groove (51, 52).

6. The inflation device (1) according to any one of claims 1 to 5, **characterised in that** the complementary fastening means (6) include at least one retractable locking pin (63) to prevent any unintentional disassembly of the refill (2) and of the release casing (4), when the complementary fastening means (6) are inserted into the fastening means (5).

7. The inflation device (1) according to claim 6, **characterised in that** each locking pin (63) includes a rod (64) adapted to slide along its longitudinal axis inside in an orifice (65) formed in the upper portion (41) of the release casing (4), by the action of a push member (66) disposed inside said orifice (65), said push member (66) tending to push the rod (64) outwards from the release casing (4) so as to fit the rod (64) into an orifice (53) formed in the lower face (21) of the refill (2).
